# EUROPÄISCHE PATENTANMELDUNG

(11) **EP 2 594 519 A1**
(43) Veröffentlichungstag der Anmeldung: **22.05.2013**
(21) Anmeldenummer: 11189084.4
(22) Anmeldetag: 15.11.2011
(51) Int. Cl.: B66B 5/00

(54) **Aufzug mit Sicherheitseinrichtung**

(71) Anmelder: Inventio AG, 6052 Hergiswil NW (CH)
(72) Erfinder: Rossignol, Eric, 6573 Magadino (CH)
(74) Vertreter: Blöchle, Hans

(57) **Zusammenfassung**

Aufzug (10), der über eine Aufzugkabine (20), eine Antriebsanordnung (30), einen ersten Sicherheitscontroller (2) und einen zweiten Sicherheitscontroller (3) verfügt, wobei der erste und der zweite Sicherheitscontroller (2, 3) je mittels mindestens eines ersten und zweiten Sensors (4, 5) einen Zustand des Aufzugs (10) überwachen und bei feststellen eines unsicheren Zustands eine Massnahme ergreifen, um den Aufzug (10) in einen sicheren Zustand zu bringen. Der erste Sicherheitscontroller (2) ist auf der Aufzugkabine (20) angeordnet und der zweite Sicherheitscontroller (3) ist im Bereich der Antriebsanordnung (30) angeordnet.

## Beschreibung

Die Erfindung betrifft einen Aufzug mit Sicherheitseinrichtung, insbesondere mit zwei Sicherheitscontrollern.

Üblicherweise ist ein Aufzug mit einer Sicherheitskette von in Serie geschalteten Kontakten und Schaltern ausgerüstet. Die Kontakte oder Schalter überwachen den Zustand einer sicherheitsrelevanten Aufzugkomponente, wie beispielsweise eine Stockwerktür oder eine Kabinentüre, oder stellen eine kritische Fahrsituation der Kabine fest, wie beispielsweise eine Übergeschwindigkeit oder das Überfahren einer Sicherheitszone am Schachtende. Falls bei Eintreten einer unsicheren Situation einer dieser Schalter oder Kontakte in der Sicherheitskette offen steht und somit die Sicherheitskette unterbrochen ist, wird die Stromzufuhr zum Antrieb unterbrochen und der Aufzug stillgelegt.

Diese an und für sich relativ einfache und sichere Sicherheitseinrichtung besitzt einige Nachteile. Die einzelnen Schalter und Kontakte basieren auf elektro-mechanischer Bauweise, die stets einer gewissen Gebrauchsabnutzung unterliegt. Dies führt mit fortlaufender Nutzungsdauer zu fehlerhaftem Verhalten der Sicherheitseinrichtung und folglich zu einem erhöhten Wartungsaufwand der Anlage. Zudem lässt eine solche Sicherheitskette auch bei tadelloser Funktionsfähigkeit keinen Rückschluss auf Fehlerursache zu. Dies führt in der Praxis zu teilweise aufwendigen Fehlererruierungsarbeiten bei der Wiederinbetriebnahme des Aufzugs nach einem Störungsfall.

Obige Nachteile der Sicherheitskette sind durch eine elektronische Sicherheitseinrichtung für einen Aufzug nach Patentschrift EP 1159218 A1 weitgehend behoben. Diese elektronische Sicherheitseinrichtung verfügt über einen Sicherheitscontroller und einen Sicherheitsbus. Der Sicherheitscontroller fragt über den Sicherheitsbus den Zustand von elektronischen Sensoren, die an Busknoten mit dem Sicherheitsbus verbunden sind, ab. Da die Busknoten eindeutig adressierbar sind, ist im Störungsfall, die Fehlerquelle eindeutig Lokalisierbar. Durch die Substitution der elektro-mechanischen Schalter durch elektronische Komponenten funktioniert die Sicherheitseinrichtung zudem zuverlässiger.

Die elektronische Sicherheitseinrichtung gemäss EP 1159218 A1 ist jedoch relativ teuer. Denn die einzelnen Komponenten, wie Sichereitscontroller-, Sicherheitsbus, Busknoten und daran angeschlossenen Sicherheitsschalter und Sensoren, dieser Sicherheitseinrichtung müssen ausfallsicher ausgelegt sein.

Die Aufgabe der vorliegenden Erfindung, ist also eine elektronische Sicherheitseinrichtung für einen Aufzug zu entwickeln, die besonders günstig ist.

Diese Aufgabe wird durch einen Aufzug gelöst, der über eine Kabine, eine Antriebsanordnung, einen ersten Sicherheitscontroller und einen zweiten Sicherheitscontroller verfügt. Dabei überwachen der erste und der zweite Sicherheitscontroller je mittels mindestens eines ersten und zweiten Sensors einen Zustand des Aufzugs. Wenn der erste und der zweite Sicherheitscontroller einen unsicheren Zustand feststellen, ergreift zumindest einer der ersten und zweiten Sicherheitscontroller eine Massnahme, um den Aufzug in einen sicheren Zustand zu bringen. Der erste Sensor ist auf der Kabine angeordnet und dazu ausgelegt, eine Position und Geschwindigkeit der Kabine zu erfassen. Der zweite Sensor ist im Bereich der Antriebsanordnung angeordnet und dazu ausgelegt, mittels Überwachung der Drehbewegung eines Rotors der Antriebsanordnung eine Position und Geschwindigkeit der Aufzugkabine zu erfassen.

Der Vorteil dieses Aufzugs liegt in der mehrfachen Erfassung der Position und Geschwindigkeit der Kabine durch den ersten und zweiten Sensor und der doppelten Auswertung der Sensorsignale durch den ersten und zweiten Sicherheitssensor. Diese durchgehend mehrfache Auslegung der Sicherheitseinrichtung ermöglicht den Einsatz von günstigen Standardkomponenten. Zudem werden bereits im Aufzug vorhandene Systeme wie der erste und der zweite Sensor, die bereits Informationen zur Position und Geschwindigkeit der Kabine für eine Aufzugsteuerung bereitstellen, optimal genutzt.

Gemäss eines weiteren Aspekts ist der erste Sicherheitscontroller auf der Kabine angeordnet und der zweite Sicherheitscontroller im Bereich der Antriebsanordnung angeordnet ist. Dabei ergeben sich kurze Kommunikationswege einerseits zwischen dem ersten Sensor und dem ersten Sicherheitscontroller und andererseits zwischen dem zweiten Sensor und dem zweiten Sicherheitscontroller.

Noch ein weiterer Aspekt betrifft das Erfassen des Öffnungszustands einer Schachttüre mittels eines weiteren dritten und eines weiteren vierten Sensors. Dabei kommuniziert der dritte Sensor mit dem ersten Sicherheitscontroller, vorzugsweise über ein zugeordnetes Stockwerkpanel. Der vierte Sensor kommuniziert mit dem zweiten Sicherheitscontroller.

Noch ein weiterer Aspekt betrifft die Erfassung eines Öffnungszustands einer Kabinentüre mittels eines weiteren fünften und eines weiteren sechsten Sensors. Dabei kommuniziert der sechste Sensor mit dem zweiten Sicherheitscontroller, vorzugsweise über ein zugeordnetes Kabinenpanel. Der fünfte Sensor kommuniziert mit dem ersten Sicherheitscontroller.

In einem weiteren Aspekt verfügt die Aufzugkabine über eine Kabinenbremse. Der erste und/oder der zweite Sicherheitscontroller betätigen bei Feststellen eines unsicheren Zustands die Kabinenbremse, um den Aufzug in einen sicheren Zustand zu bringen. Zudem verfügt die Antriebsanordnung über eine Antriebsbremse. Die Antriebsbremse wird ebenfalls von der erste und/oder der zweite Sicherheitscontroller bei Feststellen eines unsicheren Zustands betätigt, um den Aufzug in einen sicheren Zustand zu bringen.

Ferner betrifft ein Aspekt einen Controllerbus, der den ersten und den zweiten Sicherheitscontroller verbindet. Über diesen Controllerbus überprüfen der erste und der zweite Sicherheitscontroller je den erfassten Zustand auf Gleichheit. Bei Abweichen der Gleichheit des erfassten Zustands bringen der erste und/oder der zweite Sicherheitscontroller den Aufzug in einen sicheren Zustand.

Schliesslich verfügt der Aufzug in einem weiteren Aspekt über eine Aufzugsteuerung, wobei der erste und der zweite Sicherheitscontroller der Aufzugsteuerung einen erfassten Zustand des Aufzugs übermitteln.

Im Folgenden wird die Erfindung durch Ausführungsbeispiele und anhand von einer Zeichnung verdeutlicht und weiter beschrieben. Es zeigt:
Fig. 1 Eine Ausführung des Aufzugs mit der Sicherheitseinrichtung in einer stark schematisierten Ansicht.
Figur 1 zeigt eine Ausführung des Aufzugs 10 einer Kabine 20. Die Kabine 1 ist entlang einer Fahrbahn, die normalerweise durch Führungsschienen definiert und durch einen Schacht begrenzt ist, verfahrbar. Dazu verfügt der Aufzug typischerweise über ein Gegengewicht, ein Trag- und Treibmittel, an dem die Kabine 20 und das Gegengewicht aufgehängt sind und über eine Antriebsanordnung 20 mit Motor 32, der über eine Treibscheibe in Wirkkontakt mit dem Trag- und Treibmittel steht. Um die Kabine 20 zu stoppen ist der Aufzug 10 zudem mit einer Antriebsbremse 31, die auf eine Antriebswelle des Motors 32 wirkt, und mit einer Kabinenbremse 29, die an der Kabine 20 angeordnet ist und auf die Führungsschienen wirkt, ausgerüstet Aus Übersichtlichkeitsgründen sind der Schacht, die Führungsschienen, das Gegengewicht, die Trag- und Treibmittel sowie die Treibscheibe in Figur 1 nicht dargestellt.

Desweiteren sind mehrere Schachttüren 44 auf den Stockwerken und eine Kabinentüre 26 vorgesehen, die die Kabine 20 bei einem Stockwerkhalt zum Zusteigen bzw. Aussteigen freigeben und vor einer geplanten Weiterfahrt wieder verschliessen. Für das Öffnen und Schliessen der Kabinentüre 26 und der Schachttüren 44 ist ein Türantrieb 25 vorgesehen, der auf der Kabine 20 angeordnet ist.

Eine Aufzugsteuerung 1 steuert die Fahrt der Kabine 20. Dazu ist die Aufzugsteuerung 1 über eine Leitung 42, insbesondere einen Datenbus mit Stockwerkpanelen 43, die jeweils auf einem Stockwerk positioniert sind, verbunden. Die Stockwerkpanele 43 stellen Mensch/Maschinen-Schnittstellen dar, mit denen ein Fahrgast einen Kabinenruf eingeben kann. Je nach Ausgestaltung des Stockwerkpanels 43 können unterschiedliche Informationen an die Aufzugsteuerung 1 übermittelt werden. Zumindest wird der Standort des betätigten Stockwerkpanels an die Aufzugsteuerung 1 bekanntgegeben. Zudem können auch die gewünschte Fahrtrichtung oder sogar das gewünschte Zielstockwerk mit dem Kabinenruf kommuniziert werden.

Optional ist der Aufzug 10 mit einem Kabinenpanel 27 ausgerüstet, das im Innenraum der Kabine 20 positioniert ist und mit welchem die Aufzugsteuerung 1 über eine weitere Datenleitung verbunden ist. In der gezeigten Ausführung ist die Datenleitung als Controllerbus 4 ausgelegt. Das Kabinenpanel 27 stellt ebenfalls eine Mensch/Maschinen-Schnittstelle dar, mit der ein Fahrgast der Aufzugsteuerung 1 sein Zielstockwerk eingeben kann. Zudem kann das Kabinenpanel 27 Bedienelemente zum Öffnen und Schliessen der Kabinentüre 26 umfassen. Falls die Stockwerkpanele 43, so ausgelegt sind, dass das gewünschte Zielstockwerk bereits beim Kabinenruf mitgeteilt wird, können die Bedienelemente für die Eingabe des Zielstockwerks auf dem Kabinenpanel 27 entfallen.

Die Aufzugsteuerung 1 wertet die eingehenden Kabinenrufe und Zielstockwerkangaben aus und plant die Fahrten der Kabine 20 dermassen, dass die Kabinenrufe sowie die gewünschten Zielstockwerke möglichst effizient bedient werden bzw. angefahren werden. Dementsprechend gibt die Aufzugsteuerung 1 Steuerbefehle an die Stromversorgung 33, den Motor 32 und die Antriebsbremse 31 mit Strom zu versorgen, um die geplanten Fahrten der Kabine 20 auszuführen. Ebenso gibt die Aufzugsteuerung 1 Steuerbefehle an den Türantrieb 25, bei einem Stockwerkhalt die Kabinentüre 26 sowie eine zugeordnete Schachttüre 44 zu öffnen und wieder zu schliessen. Diese Steuerbefehle an die Stromversorgung 33 und den Türantrieb 25 erfolgen vorzugsweise über den Controllerbus 4.

In der gezeigten Ausführung ist die Aufzugsteuerung 1 im Bereich der Antriebsanordnung 30 angeordnet. Die Aufzugsteuerung 1 ist jedoch auch in einem anderen Bereich des Aufzugs 10 positionierbar, beispielsweise auf der Kabine 20, im Rahmen einer Schachttüre 44 oder im unteren Bereich des Schachtes.

Zur Gewährleistung eines sicheren Betriebs des Aufzugs 10 ist eine Sicherheitseinrichtung vorgesehen, die den Zustand des Aufzugs 1 überwacht, bei Erkennen eines kritischen Zustands eingreift und den Aufzug 1 in einen sicheren Zustand bringt. Dazu verfügt die Sicherheitseinrichtung über einen ersten Sicherheitscontroller 2 und einen zweiten Sicherheitscontroller 3, die über den Controllerbus 4 verbunden sind und über diesen kommunizieren können. Die beiden Sicherheitscontroller 2, 3 überwachen insbesondere die Position und die Geschwindigkeit der Kabine 20, den Zustand der Schachttüren 44 und der Kabinentüre 26 je mit einem separaten Satz von Sensoren 24, 34, 45, 46, 22, 23. Zudem sind auch weitere Sensoren mit den Sicherheitscontrollern 2, 3 verbindbar. Solche Sensoren können beispielsweise dazu ausgelegt sein, einen Endschalter am Fahrbahnende, eine Schlaffseilüberwachung oder weitere sicherheitsrelevante Funktionen des Aufzugs 10 zu realisieren.

Ein erster Positions- und Geschwindigkeitssensor 24 ist auf der Kabine 20 angeordnet und bewegt sich mit dieser entlang der Fahrbahn. Dieser Sensor 24 ist beispielsweise Teil eines Systems, das eine Absolutposition der Kabine 20 bezüglich der Fahrbahn erfasst. Ein solches System umfasst beispielsweise ein Magnetband, das entlang der Fahrbahn ausgelegt ist, und einen Hall-Sensor 24, der auf der Kabine befestigt ist und auf dem Magnetband gespeicherte Positionsinformationen abliest. Weitere solche Systeme, basierend auf optischen, dielektrischen etc. Codierungen, sind bekannt und können alternativ zu obigem Beispiel eingesetzt werden. Abweichend von Bandträgem sind die codierten Informationen auch direkt auf einer Führungsschiene oder einer Wand des Schachts auftragbar. Zudem ist der erste Positions- und Geschwindigkeitssensor 24 auch als Inkrementalgeber, der mittels Reibrad auf einer Führungsfläche einer Führungsschiene abläuft, realisierbar. Der erste Positions- und Geschwindigkeitssensor 24 ist mit dem ersten Sicherheitscontroller 2 über eine Leitung verbunden und übermittelt darüber Signale, die der erste Sicherheitscontroller 2 auswertet.

Ein zweiter Positions- und Geschwindigkeitssensor 34 befindet sich im Bereich der Antriebsanordnung 30 und überwacht die Drehrichtung und Winkelgeschwindigkeit der Antriebswelle des Motors 32. Vorzugsweise ist dieser Positions- und Geschwindigkeitssensor 34 als Inkrementalgeber ausgelegt. Diese Sensorbauweise ist zuverlässig und als Standardprodukt günstig zu beschaffen. Dem Fachmann steht es natürlich offen, andere Sensorbauweisen einzusetzen, mit der ebenfalls aus einer Bewegung des Motors, die Position und Geschwindigkeit der Kabine 20 ableitbar ist. Der zweite Positions- und Geschwindigkeitssensor 34 ist vorzugsweise mit dem zweiten Sicherheitscontroller 3 über eine weitere Leitung verbunden und übermittelt darüber Signale, die der zweite Sicherheitscontroller 2 auswertet.

Ein dritter und vierter Sensor 45, 46 sind vorgesehen, die jeweils den Öffnungszustand einer zugeordneten Schachttüre 44 überwacht. Vorzugsweise wird jede Schachttüre 44 durch ein solches Sensorpaar 45, 46 überwacht. Typischerweise sind solche Sensoren 45, 46 als elektro-mechanische Schalter ausgelegt. Es sind jedoch weitere Sensortypen einsetzbar, um den Öffnungszustand einer Schachttüre 44 zu überwachen. Solche alternativen Sensoren basieren beispielsweise auf elektromagnetischen, optischen, oder magnetischen Funktionsweisen. Der dritte Sensor 45 ist mit dem Stockwerkpanel 43 verbunden. Die Signale des dritten Sensors 45 werden über eine Leitung 42, mit der das Stockwerkpanel 43 mit der Aufzugsteuerung 1 verbunden ist, via Aufzugsteuerung 1 und Controllerbus 4 an den ersten Sicherheitscontroller 2 übermittelt und dort auch ausgewertet. Der vierte Sensor 46 überträgt seine Signale über eine Leitung 41 direkt an den zweiten Sicherheitscontroller 3. Der zweite Sicherheitscontroller 3 wertet die Signale des vierten Sensors 46 aus. Vorzugsweise sind alle vierten Sensoren 46 unterschiedlicher Schachttüren 43 in Serie geschalten. Desweiteren sind die Leitungen 42 und 41 vorzugsweise als Datenbus ausgelegt.

Ein fünfter und sechster Sensor 22, 23 überwachen den Öffnungszustand der Kabinentüre 26. Auch diese Sensoren 22, 23 sind typischerweise als elektro-mechanische Schalter ausgelegt. Wie die dritten und vierten Sensoren 45, 46 sind die fünften und sechsten Sensoren 22, 23 ebenfalls durch vergleichbare Sensoren, die auf alternativen Funktionsweisen beruhen, realisierbar. Der fünfte Sensor 22 ist direkt über eine Leitung mit dem ersten Sicherheitscontroller 2 verbunden. Der erste Sicherheitscontroller 2 wertet dann die eingehenden Signale des fünften Sensors 22 aus. Der sechste Sensor 23 ist mit dem Kabinenpanel 27 verbunden. Dementsprechend werden die Signale des sechsten Sensors 23 über den Controllerbus 4, an welchem das Kabinenpanel 27 angeschlossen ist, an den zweiten Sicherheitscontroller 3 übermittelt und dort ausgewertet.

Die eingehenden Signale der Sensoren 24, 34, 45, 46, 22, 23 werden also in den jeweils zugeordneten Sicherheitscontrollern 2, 3 ausgewertet. Die Sicherheitscontroller 2, 3 überprüfen jeder für sich, ob der Aufzug 10 in einem zulässigen oder unzulässigen Zustand ist. Vorzugsweise vergleichen die beiden Sicherheitscontroller 2, 3 zudem die überprüften Sensorsignale auf Gleichheit. Wird ein unzulässiger Zustand oder wird ein Abweichen von der Gleichheit der eingehenden Sensorsignale von mindestens einem der Sicherheitscontroller 2, 3 festgestellt, so trifft der mindestens eine Sicherheitscontroller 2, 3 Massnahmen um den Aufzug 10 in einen sicheren Zustand zu bringen.

Ein unsicherer Zustand tritt beispielsweise dann ein, wenn eine Schachttüre 43 offen steht, obwohl die Kabine 20 nicht auf dem entsprechenden Stockwerk hält oder wenn eine Kabinentüre 26 während einer Fahrt der Kabine 20 nicht geschlossen ist. Zudem können die Sicherheitscontroller 2, 3 eine Übergeschwindigkeit auch in Abhängigkeit zu einem Fahrbahnende oder einem geplanten Halt feststellen.

Um den Aufzug 1 gegebenenfalls wieder in einen sicheren Zustand bringen zu können, sind jeweils Schalter 37, 38 bzw. 35, 36 bzw. 28, 29 von den beiden Sicherheitscontroller 2, 3 betätigar. Mit diesen Schaltern 37, 38 bzw. 35, 36 bzw. 28, 29 ist die Stromzufuhr von der Stromversorgung 33 zum Motor 32, zu einer Antriebsbremse 31 oder zu einer Kabinenbremse 21 unterbrechbar. Dies bewirkt einerseits ein Abschalten des Motors 32 bzw. ein Schliessen der Antriebsbremse 31 oder der Kabinenbremse 29. In einer besonders bevorzugten Ausführung sind die einzelnen Massnahmen zeitlich versetzt einleitbar. Je nach Wirksamkeit einer Massnahme entscheidet der mindestens eine Sicherheitscontroller 2, 3, ob eine weitere Massnahme einzuleiten ist. So könnte beispielsweise bereits die Betätigung der Schalter 37, 38 zur Einleitung eines Nothalts den Aufzug 10 in einen sicheren Zustand überführen. Werden vorgebbare Kriterien überschritten, entscheidet der mindestens eine Sicherheitscontroller 2, 3 darüber hinaus die Antriebsbremse 31 mittels der Schalter 35, 36 zu aktivieren, oder schliesslich die Kabinenbremse 29 mittels der Schalter 28, 29, zu aktivieren.

## Patentansprüche

1. Aufzug (10) über
- eine Kabine (20),
- eine Antriebsanordnung (30),
- einen ersten Sicherheitscontroller (2) und
- einen zweiten Sicherheitscontroller (3) verfügend,
wobei der erste und der zweite Sicherheitscontroller (2, 3) je mittels mindestens eines ersten und zweiten Sensors (24, 34) einen Zustand des Aufzugs (10) überwachen und bei feststellen eines unsicheren Zustands zumindest einer der ersten und zweiten Sicherheitscontroller (2, 3) eine Massnahme ergreift, um den Aufzug (10) in einen sicheren Zustand zu bringen,
**dadurch gekennzeichnet, dass**
der erste Sensor (24) auf der Kabine (20) angeordnet ist und dazu ausgelegt ist, eine Position und Geschwindigkeit der Kabine (20) zu erfassen und dass der zweite Sensor (34) im Bereich der Antriebsanordnung (30) angeordnet ist und dazu ausgelegt ist, mittels Überwachung der Drehbewegung eines Rotors der Antriebsanordnung (30) eine Position und Geschwindigkeit der Aufzugkabine (20) zu erfassen..

2. Aufzug (10) nach Anspruch 1,
**dadurch gekennzeichnet, dass**
der erste Sicherheitscontroller (2) auf der Kabine (20) angeordnet ist

3. Aufzug (10) nach einem der Ansprüche 1 oder 2,
**dadurch gekennzeichnet, dass**
der zweite Sicherheitscontroller (3) im Bereich der Antriebsanordnung (30) angeordnet ist.

4. Aufzug (10) nach einem der vorangehenden Ansprüche,
**dadurch gekennzeichnet, dass**
ein weiterer dritter und ein weiterer vierter Sensor (45, 46) den Öffnungszustand einer Schachttüre erfassen, wobei der dritte Sensor (45) mit dem ersten Sicherheitscontroller (2) kommuniziert und der vierte Sensor (46) mit dem zweiten Sicherheitscontroller (3) kommuniziert.

5. Aufzug (10) nach Anspruch 4,
**dadurch gekennzeichnet, dass**
der dritte Sensor (45) über ein zugeordnetes Stockwerkpanel (43) mit dem ersten Sicherheitscontroller (2, 3) kommuniziert.

6. Aufzug (10) nach einem der vorhergehenden Ansprüche,
**dadurch gekennzeichnet, dass**
ein weiterer fünfter und ein weiterer sechster Sensor (22, 23) den Öffnungszustand einer Kabinentüre (26) erfaßt, wobei der fünfte Sensor (22) mit dem ersten Sicherheitscontroller (2) kommuniziert und der sechste Sensor (23) mit dem zweiten Sicherheitscontroller (3) kommuniziert.

7. Aufzug (10) nach Anspruch 6,
**dadurch gekennzeichnet, dass**
der sechste Sensor (23) über ein zugeordnetes Kabinenpanel (27) mit dem zweiten Sicherheitscontroller (3) kommuniziert.

8. Aufzug (10) nach einem der vorangehenden Ansprüche,
**dadurch gekennzeichnet, dass**
die Aufzugkabine (20) über eine Kabinenbremse (21) verfügt, wobei der erste und/oder der zweite Sicherheitscontroller (2, 3) bei Feststellen eines unsicheren Zustands die Kabinenbremse (21) betätigen, um den Aufzug (10) in einen sicheren Zustand zu bringen.

9. Aufzug (10) nach einem der vorhergehenden Ansprüche,
**dadurch gekennzeichnet, dass**
die Antriebsanordnung (30) über eine Antriebsbremse (31) verfügt, wobei der erste und/oder der zweite Sicherheitscontroller (2, 3) bei Feststellen eines unsicheren Zustands die Antriebsbremse (31) betätigen, um den Aufzug (10) in einen sicheren Zustand zu bringen.

10. Aufzug (10) nach einem der vorhergehenden Ansprüche,
**dadurch gekennzeichnet, dass**
der erste und der zweite Sicherheitscontroller (2, 3) über einen Controllerbus (4) verbunden sind und darüber den erfassten Zustand auf Gleichheit überprüfen, wobei bei Abweichen der Gleichheit des erfassten Zustands der erste und/oder der zweite Sicherheitscontroller (2, 3) den Aufzug (10) in einen sicheren Zustand bringt.

11. Aufzug (10) nach einem der vorhergehenden Ansprüche,
**dadurch gekennzeichnet, dass**
der Aufzug (10) weiters über eine Aufzugsteuerung (1) verfügt, wobei der erste und der zweite Sicherheitscontroller (2, 3) der Aufzugsteuerung (1) einen erfassten Zustand des Aufzugs (10) übermitteln.
